# EUROPÄISCHE PATENTSCHRIFT

(11) **EP 0 413 039 B1**
(45) Veröffentlichungstag und Bekanntmachung des Hinweises auf die Patenterteilung: **07.10.1992**
(21) Anmeldenummer: 89115093.0
(22) Anmeldetag: 16.08.1989
(51) Int. Cl.: B65H 35/00, A47K 10/38

(54) **Nachfüllbarer Spender**
Refillable dispenser
Distributeur rechargeable

(43) Veröffentlichungstag der Anmeldung: 20.02.1991
(73) Patentinhaber: LEIFHEIT Aktiengesellschaft, D-56377 Nassau (DE)
(72) Erfinder: Himmighofen, Dieter, D-5429 Roth (DE); Schülein, Rolf Günter, D-5409 Singhofen (DE); Denter, Ulrich, D-6252 Hambach (DE)

(56) Entgegenhaltungen:
- EP-A- 0 265 552
- DE-C- 2 849 457
- US-A- 3 930 697

## Beschreibung

Die Erfindung bezieht sich auf einen nachfüllbaren Spender für Papier- und/oder Folienrollen gemäß dem Oberbegriff des Anspruchs 1.

Ein derartiger Spender ist zum Beispeil aus der US-A- 2 647 577 bekannt. Dieser Spender ist aus einem gefalteten Karton zusammengesetzt und nimmt in zwei Kammern wiederum in einem kleineren Kartonbehälter die abzuschneidenden Rollen auf. An einer mittleren Trennwand ist eine Schneideinrichtung mit einem Messer angeordnet. Nachteilig ist die Verwendung von nur einem Messer, wodurch unterschiedliche Materialien nicht optimal getrennt werden können. So bedarf das Schneiden einer Klarsichtfolie ein anderes Messer wie das Schneiden von zum Beispiel Aluminiumfolie. Ein weiterer Nachteil ist die einfache Ausführung in gefaltetem Karton oder ähnlichem Material, was höheren Ansprüchen in der Küche nicht gerecht wird.

Der durch die EP-A-0 378717 (zitiert unter Artikel 54(3) EPÜ, veröffentlicht am 25.07.1990) beschriebene nachfüllbare Spender für Papier- und/oder Folienrollen ist in zwei Aufnahmekammern unterteilt, wobei die Unterteilung in der bevorzugten Ausführungsform durch eine von oben aufzusetzende Abdeckung mit einem Abdeckungssteg erfolgt. Die Abdeckung dient als Führung für eine Griffbrücke, an der die Schneidschieber angeordnet sind. Der Spender erfüllt durch die Ausführung in Kunststoff und die formale Gestaltung die Ansprüche an das ästhetische Empfinden der Hausfrau in der Küche, der technische Aufbau macht aber äußerst komplizierte Werkzeuge erforderlich, zudem ist die Form bezüglich einer leichten Unterbringung in Schubladen noch zu sperrig.

Aufgabe der Erfindung ist es, einen nachfüllbaren Spender zu schaffen, der kompakt und nieder baut, mit einfachen Spritzgußwerkzeugen zu fertigen ist und eine sichere einfache Handhabung gewährleistet.

Dies wird mit den kennzeichnenden Merkmalen des Anspruchs 1 erreicht.

Durch die zylindrische Ausbildung der Röhren und die formale Anpassung des beidseitig wirkenden Schneidschiebers an deren Radien wird eine besonders kompakte, flache und materialsparende Form erreicht. Die Spritzgußwerkzeuge können kostengünstig gefertigt werden. Die der Führung dienende Platte gewährleistet in Verbindung mit der konstruktiven Gestaltung des Schneidschiebers eine leichte Handhabung bei dennoch großer Steifigkeit des Gesamtgehäuses. Die radiale Ausrichtung der Schneidmesser im Zusammenwirken mit einem planen Anliegen des zu schneidenden Gutes an den zylindrischen Röhren gewährleistet einen sicheren Schnitt.

Zweckmäßige Ausgestaltungen der Erfindung sind den Unteransprüchen zu entnehmen.

Dadurch, daß die Durchlaßschlitze zumindest einseitig stirnseitig offen sind, wird ein weiterer Steigerung des Bedienungskomforts erreicht. Die Durchlaßschlitze können sehr schmal ausgeführt werden und dennoch ist ein einfaches Nachfüllen der Rollen gewährleistet. Die enge Ausführung der Durchlaßschlitze verhindert ein Zurückschnellen des Endstückes der Rolle nach dem Abschneiden in das Gehäuse.

Bei beidseitig offener Ausführung der Röhren und Verwendung von Abdeckkappen ist eine noch einfachere Fertigung des Gehäuses im Extrudierverfahren möglich. Dies senkt die Fertigungskosten weiter.

Besonders zum Abschneiden von hauchdünnen Folien ist es zweckmäßig, eine Griffleiste mit Griffmulde vorzusehen. Dadurch steht der Bereich der Restfolie vom Gehäuse ab und bietet einen guten Griff. Die Folie klebt nicht flächig an der Gehäusewand.

Ein Ausführungsbeispiel der Erfindung wird im folgenden an Hand der Zeichnungen näher erläutert.

Es zeigen:
Figur 1 eine Ansicht eines Spenders und
Figur 2 einen Schnitt gemäß der linie II - II nach Figur 1.

Ein Gehäuse 1 wird aus zwei Röhren 2 und 3 zur Aufnahme der Rollen 4 und 5 gebildet. Die beiden Röhren 2 und 3 sind auf der einen Stirnseite offen und werden durch einen Klemmdeckel 6 verschlossen. Die andere Seite ist durch eine Stirnwand 7 verschlossen.

Zwischen den beiden Röhren 2 und 3 ist tangential eine Führung 8 in Form einer Platte mit einem Führungsschlitz 9 vorgesehen. Dadurch wird eine im Querschnitt in etwa dreieckförmige Kammer 10 gebildet.

Im Führungsschlitz 9 ist ein längsverschiebbarer Schneidschieber 11 angeordnet. Der Schneidschieber 11 ist im wesentlichen zweiteilig ausgebildet, nämlich aus einem Gleitteil 12 und einem Rastteil 13. Das Rastteil ist im Querschnitt etwa T-förmig ausgeführt und greift mit Rastzungen 14 hinter einen Quersteg 15 des Gleitteiles. Das Gleitteil 12 nimmt auf der einen Seite ein drehendes Messer 16 und auf der anderen Seite ein dreieckförmiges Messer 17 auf. Die Messerkammern 18 sind dabei entsprechend dem Radius der Röhren 2 und 3 vom Griffbereich 19 des Gleitteiles abgebogen. Die Messer sind in einer Ebene 20, die durch den Mittelpunkt 21 der Röhren 2 beziehungsweise 3 verlaufen, angeordnet.

Die Messer 16, 17 greifen beim Schneidvorgang in Messerführungen 22 ein. Zwei Rastnoppen 23 dienen als Anschlag für den Schneidschieber 11.

Die Röhren 2 und 3 sind jeweils mit einem längsverlaufenden Durchlaßschlitz 27, 28 versehen. Zwischen dem Durchlaßschlitz 27 und der Messerführung 22 ist ein Griffbereich 29 vorgesehen. Zwischen dem Durchlaßschlitz 28 und der anderen Messerführung 22 ist eine Griffmulde 30 und unmittelbar am Rand des Durchlaßschlitzes 28 eine Griffleiste 31 vorgesehen. Die Griffmulde 30 mit der Griffleiste 31 dienen dazu, ein sicher zu fassendes Reststück beim Schneiden von dünner Folie zur Verfügung zu stellen.

Sowohl der Führungsschlitz 9 als auch die Durchlaßschlitze 27 und 28 werden über den Klemmdeckel 6 verschlossen. Dieser Klemmdeckel 6 wird einmal in einem Labyrinth 32 am Ende des Führungsschlitzes 9 und zum anderen in zwei Öffnungen 33 am Bodenbereich der Röhren 2 und 3 verrastet. Zur Auflage auf einer planen Fläche sind die beiden Röhren 2 und 3 mit Aufstandsrinnen 34 versehen. Um ein Rutschen zu verhindern, sind in den Aufstandsrillen Gummipfropfen 35 eingesetzt.

## Patentansprüche

1. Nachfüllbarer Spender für Papier- und/oder Folienrollen mit einem Gehäuse einen beidseitig wrikenden zur Aufnahme von zwei Rollen (4, 5), zwei längsverlaufenden Durchlaßschlitzen (27, 28) zum Entnehmen und einer dazwischenliegenden Führung (8) für einen beidseiting wrikenden Schneidschieber (11) zum Abschneiden von Papier beziehungsweise Folienstücken, wobei das Gehäuse (1) in Form zweier tangierender, stirnseitig zumindest einseitig offener Röhren (2, 3) ausgebildet ist, dadurch gekennzeichnet, daß das gehäuse (1) einstückig ausgebildet ist, daß die zylindrischen Röhren (2,3) tangential mit einer Platte mit der in Form eines durchgehenden Führungsschlitzes (9) ausgebildeten Führung (8) für den Schneidschieber (11) verbunden sind, welcher Schneidschieber aus einem Schneidmesser (16, 17) tragenden, auf der Platte laufenden Gleitteil (12) und einem unter der Platte laufenden Rastteil (13) besteht, daß das Gleitteil (12) in seiner Kontur dem Radius der Röhren (2, 3) angepaßt ist und daß die Schneidmesser (16, 17) in etwa in einer durch dem Mittelpunkt (21) der Röhren (2, 3) verlaufenden Ebene (20) angeordnet sind.

2. Nachfüllbarer Spencer nach Anspruch 1, dadurch gekennzeichnet, daß die Durchlaßschlitze (27, 28) und der Führungsschlitz (9) stirnseitig offen sind.

3. Nachfüllbarer Spender nach Anspruch 1 oder 2, dadurch gekennzeichnet, daß zwischen dem Durchlaßschlitz (27, 28) und einer Messerführung (22) ein Griffbereich (29) vorgesehen ist.

4. Nachfüllbarer Spencer nach Anspruch 3, dadurch gekennzeichnet, daß hinter dem Durchlaßschlitz (28) eine Griffleiste (31) vorgesehen ist, und daß der Griffbereich zu einer Griffmulde (30) ausgebildet ist.

## Claims

1. Refillable dispenser for paper and/or film rolls, having a housing (1) for receiving two rolls (4, 5), two longitudinally running pass-through slots (27, 28) for removal purposes and an intermediately disposed guide (8) for a cutting slide (11) acting on both sides for cutting off paper or film pieces, the housing (1) being configured in the form of two tangent tubes (2, 3) which are open at their end face at least on one side, characterised in that the housing (1) is configured in one piece, in that the cylindrical tubes (2, 3) are connected tangentially to a plate containing the guide (8), configured in the form of a continuous guide slot (9), for the cutting slide (11), which cutting slide comprises a sliding part (12) bearing cutting blades (16, 17) and running on the plate and a locking part (13) running below the plate, in that the sliding part (12) is matched in terms of its profile to the radius of the tubes (2, 3), and in that the cutting blades (16, 17) are disposed approximately in a plane (20) running through the mid-point (21) of the tubes (2, 3).

2. Refillable dispenser according to Claim 1, characterised in that the pass-through slots (27, 28) and the guide slot (9) are open at their end face.

3. Refillable dispenser according to Claim 1 or 2, characterised in that a gripping area (29) is provided between the pass-through slot (27, 28) and a blade guide (22).

4. Refillable dispenser according to Claim 3, characterised in that a gripping strip (31) is provided behind the pass-through slot (28) and in that the gripping area is configured to form a recessed grip (30).

## Revendications

1. Distributeur rechargeable pour rouleaux de papier et/ou de feuille, comprenant un boîtier (1) utilisable sur ses deux côtés et destiné à recevoir deux rouleaux (4, 5), deux fentes de passage longitudinales (27, 28) pour le passage des feuilles, et un dispositif de guidage (8) disposé entre elles pour un coulisseau de coupe (11) agissant de chaque côté et destiné à la découpe du papier ou des éléments de feuille, le boîtier (1) étant constitué sous la forme de deux tubes (2, 3) tangents et ouverts frontalement sur au moins un côté, caractérisé en ce que le boîtier (1) est constitué d'un seul tenant, en ce que les tubes cylindriques (2, 3) sont reliés tangentiellement à une plaque comportant un dispositif de guidage (8) constitué sous la forme d'une fente de guidage continue (9) pour le coulisseau de coupe (11), lequel coulisseau est constitué par une partie coulissante (12) supportant les couteaux de coupe (16, 17) et se déplaçant sur la plaque et une partie de retenue (13) passant sous la plaque, en ce que la partie coulissante (12) est adaptée par son contour au rayon des tubes (2, 3) et en ce que les couteaux de coupe (16, 17) sont disposés dans un plan (20) passant par le centre (21) des tubes (2, 3).

2. Distributeur rechargeable selon la revendication 1, caractérisé en ce que les fentes de passage (28) et la fente de guidage (9) sont ouvertes sur leur côté frontal.

3. Distributeur rechargeable selon la revendication 1 ou 2, caractérisé en ce que en ce qu'un espace de saisie (29) est prévu entre la fente de passage (27, 28) et un dispositif de guidage de couteau (22).

4. Distributeur rechargeable selon la revendication 3, caractérisé en ce qu'il est prévu à l'arrière de la fente de passage. (28) une nervure de saisie (31), et en ce que l'espace de saisie comprend un évidement de saisie (30).
